# EUROPÄISCHE PATENTSCHRIFT

(11) **EP 1 415 725 B1**
(45) Veröffentlichungstag und Bekanntmachung des Hinweises auf die Patenterteilung: **25.06.2008**
(21) Anmeldenummer: 03022657.5
(22) Anmeldetag: 06.10.2003
(51) Int. Cl.: B05C 3/10

(54) **Anlage zum Behandeln, insbesondere zum Tauchlackieren von Gegenständen**
Treatment plant, in particular for dip coating of objects
Installation de traitement, notamment de peinture par immersion d'objets

(30) Priorität: 02.11.2002 DE 10251047
(43) Veröffentlichungstag der Anmeldung: 06.05.2004
(73) Patentinhaber: Bayerische Motoren Werke Aktiengesellschaft, 80809 München (DE)
(72) Erfinder: Camus, Friedrich, 85283 Wolnzach (DE)

(56) Entgegenhaltungen:
- EP-A- 0 040 369
- EP-A- 1 134 031
- GB-A- 2 039 538
- US-A- 4 469 531
- US-A- 5 704 979
- PATENT ABSTRACTS OF JAPAN vol. 1995, no. 04, 31. Mai 1995 (1995-05-31) -& JP 07 018494 A (PARKER ENG KK), 20. Januar 1995 (1995-01-20)

## Beschreibung

Die Erfindung bezieht sich auf eine Vorrichtung der im Oberbegriff des ersten Anspruchs angegebenen Art. Derartige Vorrichtungen sind z.B. aus EP-40 369 oder US 4 469 531 bekannt.

Zur Konservierung von Kraftfahrzeugkarosserien durchlaufen diese nach dem Rohbau mehrere Behandlungsschritte, wobei nach den üblichen Reinigungsbädern als erster wesentlicher Behandlungsschritt eine Tauchlackierung, insbesondere eine kathodische Tauchlackierung stattfindet.

Zum Einbringen der Fahrzeugkarosserien in das Tauchbad sind verschiedene Möglichkeiten bekannt. So ist es zum einen bekannt, die Karosserien vertikal hängend in ein Bad einzutauchen und nach der Behandlungszeit wieder herauszuheben.

Eine weitere bekannte Möglichkeit besteht darin, die Fahrzeugkarosserien auf sogenannte Skids zu setzen und diese horizontal stehend in die Tauchbecken einzutauchen und durch sie hindurchzufördern, um sie am Ende wieder herauszuheben.

Neuerdings werden die stehend auf Skid angelieferten Fahrzeugkarosserien mit der Fahrzeugfront in das Tauchbecken eingetaucht und dann kopfüber hängend durch das Tauchbecken transportiert, um dann mit einer weiteren Drehung am Ende des Tauchbeckens wieder zurück in die Ausgangslange gedreht zu werden (siehe beispielsweise DE 201 05 676 U).

Bei herkömmlichen Tauchbecken für die kathodische Tauchlackierung ist es bekannt, am Beckengrund und eventuell auch an den Beckenseiten Flutrohre anzuordnen mit Austrittsdüsen. Hierbei haben die Flutrohre mit ihren Austrittsdüsen die Aufgabe, eine Beckenströmung zu erzeugen, die im Bereich der Badoberfläche in Richtung der Transportrichtung der Fahrzeugkarosserien verläuft. Damit verläuft sie am Boden des Tauchbeckens entgegen der Fahrzeugtransportrichtung. Hiermit wird verhindert, dass Ablagerungen der Lackinhaltsstoffe im Bodenbereich auftreten können.

Werden Fahrzeugkarosserien kopfüber durch derart ausgestattete Tauchbecken transportiert, so stellt man fest, dass sich insbesondere an den horizontal verlaufenden Flächen der Fahrzeugkarosserien Hydrolysegasblasen absetzen, die bei der Abscheidung des kathodischen Tauchlacks entstehen. Diese Hydrolysegasblasen, die systembedingt sind, führen aber zu erheblichen Beschichtungsproblemen, so dass ein mangelhafter Korrosionsschutz entstehen kann. Auch müssen sie vor einer Weiterbehandlung der Fahrzeugkarosserien mit Füller und Decklack durch Schleifen und Egalisieren der Fehlstellen beseitigt werden. Dies bedeutet, da dies von Hand durchgeführt wird, einen erheblichen Zeit- und Kostenaufwand.

Aufgabe der vorliegenden Erfindung ist es, hier Abhilfe vorzuschlagen.

Diese Aufgabe wird erfindungsgemäß durch die Merkmale des ersten Patentanspruchs gelöst.

Grundgedanke der Erfindung ist es, zumindest einen Teil der Austrittsdüsen aus den Flutrohren nach oben auf die Fahrzeugkarosserie zu richten, während ein weiterer Teil der Austrittsdüsen parallel zum Grund des Tauchbeckens und entgegen der Durchlaufrichtung angeordnet ist. Damit entsteht eine gezielte Strömung gegen die horizontalen Flächen der kopfüber eingetauchten Fahrzeugkarosserien. Diese Strömung verhindert, dass sich Hydrolysegasblasen an diesen horizontalen Flächen festsetzen können. Sie werden von der Strömung mitgerissen. Damit verringert sich auch die notwendige Nacharbeit erheblich bzw. wird ganz überflüssig.

Die Ansprüche 2 bis 10 beschreiben bevorzugte Weiterbildungen der Erfindung.

Der Vorteil der erfindungsgemäßen Anordnung besteht darin, dass durch die parallel zum Grund des Tauchbeckens und entgegen der Durchlaufrichtung der Gegenstände gerichteten Austrittsdüsen eine Grundströmung entsteht, die die Ablagerungen von Inhaltsstoffen aus dem Behandlungsbad am Beckengrund verhindert.

Da die Tauchbecken aufgrund der Drehbewegung der Fahrzeugkarosserie relativ tief sein müssen, ist es sinnvoll, die Anordnung nach Anspruch 2 zu wählen, wobei sehr gute Ergebnisse erzielt werden, wenn der in Anspruch 3 vorgeschlagene Abstand nicht überschritten wird. Hierbei hat es sich als zweckmäßig erwiesen, sechs bis acht Austrittsdüsen je Flutrohr vorzusehen.

Die Ansprüche 4 bis 7 beschreiben vorteilhafte Anordnungen der Flutrohre. Hierbei hat es sich als besonders vorteilhaft erwiesen, im Bereich des Eintauchens und Drehens der Fahrzeugkarosserie eine besonders intensive Strömung in dem Behandlungsbad vorzusehen, damit auch schnell die von der Fahrzeugkarosserie mitgeschleppten Luftblasen fortgespült werden.

Nachdem die Fahrzeugkarosserie im ersten Dritte des Tauchbeckens intensiv mit der Behandlungsflüssigkeit umspült wurde, ist die Weiterbildung nach Anspruch 7 für das übrige Tauchbecken ausreichend, um eine gezielte Umströmung der Fahrzeugkarosserie durch die Behandlungsflüssigkeit aufrechtzuerhalten.

Die Weiterbildung nach Anspruch 8 eignet sich insbesondere für Tauchbecken, in denen der Boden im Bereich außerhalb der Eintauch- und Austauchbereiche, also in den Bereichen, in denen die Karosserie gedreht wird, einen erhöhten Boden, also einen Boden, der näher an der kopfüber hängenden Fahrzeugkarosserie herangesetzt wurde.

Um bei Fahrzeugkarosserien auch sicherzustellen, dass die Behandlungsflüssigkeit in den Spalt zwischen Türunterkante und Schweller strömen kann, wird die Weiterbildung nach Anspruch 9 und 10 vorgeschlagen.

Ganz allgemein wird gemäß der Erfindung sichergestellt, dass keine lackfreien Stellen im Innenraum der Fahrzeugkarosserien entstehen, so dass auch im Innenraum ein sehr guter Korrosionsschutz herrscht. Darüber hinaus haften keine Hydrolysegasbläschen an der Außenwand der Fahrzeugkarosserie an, weshalb kein Nachschliff erforderlich ist. Damit wird eine absolut gleichmäßige Beschichtung wegen einer gezielten Umströmung der Außenhaut bei gleichzeitiger Vermeidung von Lackablagerungen am Tauchbeckenboden erreicht, so dass auch sichergestellt ist, dass keine Schmutzeinschlüsse auf der Karosserie, die ebenfalls einen Nachschliff erforderlichen machen würden, auftreten.

Im folgenden wird die Erfindung anhand eines bevorzugten Ausführungsbeispiels näher erläutert. Es stellen dar:
- Figur 1: einen schematisierten Querschnitt durch eine erste Ausgestaltung der Erfindung;
- Figur 2: eine zweite Ausführungsform der Erfindung.

In Figur 1 ist schematisiert ein Querschnitt durch ein Tauchbecken 1 dargestellt. Dieses Tauchbecken 1 ist mit einer Behandlungsflüssigkeit 2 gefüllt.

Nur schematisiert dargestellt ist eine Transportanlage 3 für Fahrzeugkarosserien 4. Mit Hilfe der Transportanlage 3 werden kontinuierlich oder diskontinuierlich Fahrzeugkarosserien 4 angeliefert, durch die Behandlungsflüssigkeit 2 transportiert und am Ende des Tauchbeckens wieder herausgefahren zu einer weiteren Station.

Die Transportanlage 3 ist derart ausgestaltet, dass die Fahrzeugkarosserien 4 außerhalb des Tauchbeckens 1 stehend transportiert werden. Sobald sie an den Beckenrand angelangen, werden sie im Uhrzeigersinn um 180° gedreht, so dass sie mit der Front zuerst eintauchen und dann über Kopf durch die Behandlungsflüssigkeit 2 hindurchgefördert werden.

In Figur 1 ist links das Eintauchen einer Fahrzeugkarosserie dargestellt und dann der eingedrehte Zustand, in der die Fahrzeugkarosserie 4 durch die Behandlungsflüssigkeit 2 transportiert wird. Eine derartige Transportanlage ist beispielsweise aus dem deutschen Gebrauchsmuster 201 05 676 bekannt.

In dem Tauchbecken sind zum Umwälzen der Behandlungsflüssigkeit 2 zwei Gruppen von Flutrohren 5 eingebaut.

Die erste Gruppe 6 von Flutrohren 5 ist - wie an sich bekannt - auf dem Boden 7 des Tauchbeckens 1 angeordnet und weist derart ausgerichtete Austrittsdüsen 8 auf, dass in der Behandlungsflüssigkeit eine Strömung parallel zum Boden und entgegen der Transportrichtung 9 der Karosserie erzeugt wird. Alle Flutrohre 5 der Gruppe 6 sind - wie an sich bekannt - über absperrbare Leitungen mit einer Umwälzpumpe für die Behandlungsflüssigkeit verbunden und können deshalb - aufgrund der Absperrventile - gesteuert beaufschlagt werden. Die Flutrohre 5 der ersten Gruppe sind mit einem regelmäßigen Abstand zueinander angeordnet. Der Abstand beträgt etwa 2,50 m.

Jedes Flutrohr 5 hat in etwa eine Breite, die der Breite des Tauchbeckens 1 entspricht und hat auf seiner Länge verteilt sechs bis acht Ausströmdüsen 8.

Auf dem Boden 7 des Tauchbeckens 1 ist in Figur 1 ein Gestell 10 angebracht. Dieses Gestell ist nicht auf der gesamten Länge des Tauchbeckens 1 angeordnet, da sonst ein Eindrehen der Karosse 4 am Anfang des Tauchbeckens und ein Herausdrehen der Karosse 4 am Ende des Tauchbeckens nicht möglich wäre.

Das Gestell 10 trägt eine zweite Gruppe 11 von Flutrohren 5, die ebenfalls nahezu über die gesamte Breite des Beckens angeordnet sind. Diese zweite Gruppe 11 von Flutrohren 5 besitzt nun Austrittsdüsen 12, die nahezu senkrecht nach oben zur Fahrzeugkarosserie 4 gerichtet sind. Auch hier sind über die Länge eines Flutrohres 6 sechs bis acht Austrittsdüsen 12 vorgesehen. Bevorzugt sind die Austrittswinkel von 80° zur Horizontalen und entgegen der Transportrichtung 9.

Da beim Eintauchen der nur vorbehandelten Fahrzeugkarosserie 4 die größte Gefahr von Anhaften von Hydrolysegasblasen besteht, sind im ersten Dritte des Tauchbeckens 1 die Flutrohre 5 der zweiten Gruppe 11 enger beieinander angeordnet als im übrigen Bereich des Tauchbeckens 1. Vorteilhaft hat sich ein Abstand zwischen den einzelnen Flutrohren von 100 bis 120 cm herausgestellt im ersten Dritte des Tauchbeckens 1, während in den übrigen zwei Dritteln des Tauchbeckens der Abstand der einzelnen Flutrohre voneinander 150 bis 250 cm betragen kann. Damit wird erreicht, dass gerade beim Eintauchen der Fahrzeugkarosserie 4 in das Behandlungsbad 2 eine intensive Umströmung der Karosserie 4 erreicht wird und so das Anhaften der Hydrolysegasblasen sicher verhindert wird.

Nicht dargestellt sind in Figur 1 seitlich an den Längsseiten des Tauchbeckens 1 angeordnete Flutrohre, die auf die Seitenwand der Fahrzeugkarosserie 4 gerichtet sind und dort insbesondere auf die Spalte zwischen Türunterkante und Schweller, auf die Spalte an der B-Säule und eventuell C-Säule sowie eventuell zwischen Motorhaube und Kofferraumhaube und Karosserie, soweit diese Spalte auf der Seite der Fahrzeugkarosserie hier angeordnet sind. Diese seitlichen Flutrohre sind in Anzahl und Ausrichtung über Austrittsöffnungen entsprechend der ersten Gruppe 6 der Flutrohre angeordnet und ausgerichtet.

Mit einer derartigen Anordnung ist es möglich, bei einem Tauchbecken mit ca. 350 m³ Inhalt drei bis vier Umwälzungen pro Stunde zu erzielen, wobei etwa 75 % der umzuwälzenden Badflüssigkeit über die zweite Gruppe 11 der Flutrohre in das Tauchbecken wieder einströmt und nur etwa 25 % über die erste Gruppe. Damit kann sichergestellt werden, dass keine Lackablagerungen am Boden 7 des Tauchbeckens 1 auftreten und zu Verunreinigungen der Karosserie führen. Weiterhin werden Hydrolysegasblasen an der Fahrzeugkarosserie 4 sicher verhindert.

Diese Werte beziehen sich auf ein Tauchbecken für PKW mit Außenabmessungen in der Länge bei 5 m und in der Breite bei 2 m.

Figur 2 unterscheidet sich in der Ausgestaltung von Figur 1 dadurch, dass hier der Boden 7' des Tauchbeckens 1 der Eintauchkurve und Austauchkurve angepasst ist. Dementsprechend ist der Beckenboden 7' im mittleren Bereich, in dem die Fahrzeugkarosserie 4 kopfüber hängend transportiert wird nach oben hochgezogen. Somit ist das Gestell 10 aus Figur 1 überflüssig.

Um hier die gleiche Wirkung wie in Figur 1 zu erreichen, werden die Gruppe 6 und 11 der Flutrohre abwechselnd angeordnet, wobei im Bereich des Eintauchens und Austauchens der Fahrzeugkarosserie nur Flutrohre der ersten Gruppe 6 angeordnet sind, dort also zur Verhinderung von Lackablagerungen dienen.

Im Bereich des erhöhten Bodens 7' des Tauchbeckens 1 sind sowohl Flutrohre 5 der ersten Gruppe 6 als auch Flutrohre 5 der zweiten Gruppe 11 vorgesehen, wobei es sich als zweckmäßig erwiesen hat, immer mehrere Flutrohre der zweiten Gruppe 11 hintereinander anzuordnen und dann nur ein Flutrohr aus der ersten Gruppe 6.

Um im Bereich des Eintauchens eine erhöhte zielgerichtete Strömung zur Fahrzeugkarosserie 4 hin zu erzielen, sind dort mehrere Flutrohre der zweiten Gruppe 11 angeordnet, während zum Ende des Tauchbeckens 1 hin nur ein oder zwei Flutrohre der zweiten Gruppe angeordnet sind und dann bereits ein Flutrohr der ersten Gruppe 6 folgt.

Selbstverständlich sind auch hier nicht gezeigte Flutrohre an den Längswänden des Tauchbeckens 1 angeordnet und mit Austrittsdüsen versehen, die die Badflüssigkeit 2 auf die Spalte an den Seitenwänden der Fahrzeugkarosserie 4 lenken.

Allgemein sind in Figur 1, 2 die Flutrohre über eine Umwälzpumpe mit einem Reservoir versehen - wie allgemein üblich. Daneben sind einzelne oder Gruppen von Flutrohren mit der Umwälzpumpe über steuerbare Ventile verbunden. Auch dies ist Stand der Technik.

## Patentansprüche

1. Anlage zum Behandeln, insbesondere zum Lackieren, von Gegenständen (4), insbesondere von Fahrzeugkarosserien, mit einem Tauchbecken (1), in dem sich eine Behandlungsflüssigkeit (2), insbesondere Lack, befindet, in das die zu behandelnden Gegenstände (4) mit Hilfe einer Transportanlage (3) eintauchen und in Durchlaufrichtung (9) durchlaufen und bei dem auf dem Grund (7) des Tauchbeckens (1) verteilt in Reihen angeordnete Flutrohre (5) mit Austrittsdüsen vorgesehen sind,
**dadurch gekennzeichnet, dass** die zu behandelnden Gegenstände (4) das Tauchbecken (1) kopfüber eingetaucht durchlaufen und dass Flutrohre (5) mit nach oben gerichteten Austrittsdüsen (12) gegebenenfalls als Gruppen abwechselnd mit Flutrohren (5) mit parallel zum Grund (7) des Tauchbeckens (1) und entgegen der Durchlaufrichtung (9) gerichteten Austrittsdüsen (8) angeordnet sind.

2. Anlage nach Anspruch 1,
**dadurch gekennzeichnet, dass** die mit nach oben gerichteten Austrittsdüsen (12) ausgestatteten Flutrohre (5) mit Abstand zum Grund (7) des Tauchbeckens (1) angeordnet sind.

3. Anlage nach Anspruch 2,
**dadurch gekennzeichnet, dass** der Abstand der Flutrohre (5) mit nach oben gerichteten Austrittsdüsen (12) bis zu 50 cm vom Gegenstand (4) beträgt.

4. Anlage nach einem der vorangegangenen Ansprüche,
**dadurch gekennzeichnet, dass** im Bereich des Eintauchens des Gegenstandes (4) in das Tauchbecken (1) mehr Flutrohre (5) mit nach oben gerichteten Austrittsdüsen (12) vorgesehen sind als im übrigen Tauchbecken (1).

5. Anlage zum Behandeln von Fahrzeugkarosserien nach Anspruch 4,
**dadurch gekennzeichnet, dass** die Anzahl der Flutrohre (5) im ersten Drittel des Tauchbeckens (1) höher ist als im übrigen Tauchbecken (1).

6. Anlage nach Anspruch 4 oder 5,
**dadurch gekennzeichnet, dass** der Abstand der Flutrohre (5) voneinander im ersten Drittel des Tauchbeckens (1) höchstens 120 cm beträgt.

7. Anlage nach einem der vorangegangenen Ansprüche 4 bis 6,
**dadurch gekennzeichnet, dass** der Abstand der Flutrohre (5) voneinander im übrigen Tauchbecken (1) im Bereich von 150 cm bis 200 cm liegt.

8. Anlage nach einem der vorangegangenen Ansprüche,
**dadurch gekennzeichnet, dass** Gruppen (17) von Flutrohren (5) mit nach oben gerichteten Austrittsdüsen (12) abwechselnd mit Flutrohren (5) mit parallel zum Grund (7) des Tauchbeckens (1) und entgegen der Durchlaufrichtung (9) des Gegenstandes (4) gerichteten Austrittsdüsen (8) angeordnet sind.

9. Anlage nach einem der vorangegangenen Ansprüche,
**dadurch gekennzeichnet, dass** weiterhin an den Seitenwänden des Tauchbeckens (1) Flutrohre (5) angeordnet sind, deren Austrittsdüsen auf Spalte an dem Gegenstand (4) gerichtet sind.

10. Anlage nach einem der vorangegangenen Ansprüche,
**dadurch gekennzeichnet, dass** die an den Seitenwänden angeordneten Flutrohre (5) auf Höhe der Flutrohre (5) mit parallel zum Boden (7) des Tauchbeckens (1) ausgerichteten Austrittsdüsen (8) vorgesehen sind.

## Claims

1. An installation for processing, especially painting, objects (4), especially vehicle bodies, comprising a dip tank (1) containing a processing liquid (2), especially paint, into which the articles (4) for processing are dipped by a conveyor installation (3) and travel through it in a direction (9) and wherein rows of flood tubes (5) with outlet nozzles are provided on the bottom (7) of the dip tank (1),
**characterised in that** the articles for processing (4) are dipped upside down into the tank (1) and the flood tubes (5) with upwardly directed outlet nozzles (12), in groups if required, alternate with flood tubes (5) with outlet nozzles directed parallel to the bottom (7) of the dip tank (1) and against the direction (9) of travel.

2. An installation according to claim 1,
**characterised in that** the flood tubes (5) with outlet nozzles (12) directed upwards are disposed at a distance from the bottom (7) of the dip tank (1).

3. An installation according to claim 2,
**characterised in that** the distance between the object (4) and the flood tubes (5) with upwardly directed outlet nozzles (12) is up to 50 cm.

4. An installation according to any of the preceding claims,
**characterised in that** in the place where the object (4) is dipped into the tank (1), more flood tubes (5) with upwardly directed outlet nozzles (12) are provided than in the rest of the tank (1).

5. An installation for processing vehicle bodies according to claim 4,
**characterised in that** the number of flood tubes (5) in the first third of the dip tank (1) is greater than in the rest of the tank (1).

6. An installation according to claim 4 or claim 5,
**characterised in that** the distance between the flood tubes (5) in the first third of a dip tank (1) is not more than 120 cm.

7. An installation according to any of the preceding claims 4 to 6,
**characterised in that** the distance between the flood tubes (5) in the rest of the tank (1) is in the range from 150 cm to 200 cm.

8. An installation according to any of the preceding claims,
**characterised in that** groups (17) of flood tubes (5) with upwardly directed outlet nozzles (12) alternate with flood tubes (5) with outlet nozzles (8) directed parallel to the bottom (7) of the tank (1) and against the direction of travel (9) of the object (4).

9. An installation according to any of the preceding claims,
**characterised in that** in addition, flood tubes (5) are provided on the sides of the tank (1) with outlet nozzles directed towards gaps or slits in the article (4).

10. An installation according to any of the preceding claims,
**characterised in that** the flood tubes (5) on the walls are level with the flood tubes (5) with outlet nozzles (8) directed parallel to the bottom (7) of the dip tank (1).

## Revendications

1. Installation de traitement notamment de peinture d'objets (4) en particulier de carrosseries de véhicule comportant un bassin d'immersion (1) contenant un liquide de traitement (2) notamment de la peinture, et dans lequel on immerge les objets (4) à traiter à l'aide d'une installation de transport (3) pour passer dans la direction de passage (9), le fond (7) du bassin d'immersion (1) comportant des tubes de distribution (5) répartis en rangées, ayant des buses de sortie,
**caractérisée en ce que**
les objets à traiter (4) sont immergés en position retournée pour parcourir le bassin d'immersion (1),
les tubes de distribution (5) ont des buses de sortie (12) dirigées vers le haut le cas échéant sous forme de groupes alternant avec des tubes (5) munis de buses de sortie (8) parallèles au fond (7) du bassin d'immersion (1) et aussi dirigés dans la direction (9) opposée à la direction de passage.

2. Installation selon la revendication 1,
**caractérisée en ce que**
les tubes de distribution (5) équipés de buses de sortie (12) dirigées vers le haut, sont installés à distance du fond (7) du bassin d'immersion (1).

3. Installation selon la revendication 2,
**caractérisée en ce que**
la distance des tubes de distribution (5) avec des buses de sortie (12) dirigées vers le haut va jusqu'à 50 centimètres par rapport à l'objet (4).

4. Installation selon l'une des revendications précédentes,
**caractérisée en ce que**
dans la région d'immersion de l'objet (4) dans le bassin d'immersion (1), les tubes de distribution (5) avec des buses de sortie (12) dirigées vers le haut sont plus nombreux que dans la partie restante du bassin d'immersion (1).

5. Installation de traitement de carrosserie de véhicule selon la revendication 4,
**caractérisée en ce que**
le nombre de tubes de distribution (5) dans le premier tiers du bassin d'immersion (1) est plus grand que dans la partie restante du bassin d'immersion (1).

6. Installation selon l'une des revendications 4 ou 5,
**caractérisé en ce que**
la distance entre les tubes de distribution (5) dans le premier tiers du bassin d'immersion est au plus de 120 centimètres.

7. Installation selon l'une des revendications 4 à 6,
**caractérisée en ce que**
la distance entre les tubes de distribution (5) dans le restant du bassin d'immersion (1) est de l'ordre de 150 à 200 centimètres.

8. Installation selon l'une des revendications précédentes,
**caractérisée en ce que**
des groupes (17) de tubes de distribution (5) avec des buses de sorite (12) dirigées vers le haut, alternent avec des tubes de distribution (5) ayant des buses de sortie (8) parallèles au fond (7) du bassin d'immersion (1) et des buses de sortie (8) dirigées dans la direction (9 opposée à la direction de passage de l'objet (4).

9. Installation selon l'une des revendications précédentes,
**caractérisée en ce qu'**
en outre, les parois latérales du bassin d'immersion (1) comportent des tubes de distribution (5) dont les buses de sortie sont dirigées vers les intervalles de l'objet (4).

10. Installation selon l'une des revendications précédentes,
**caractérisée en ce que**
les tubes de distribution (5) prévus sur les parois latérales sont situés à hauteur des tubes de distribution (5) avec des buses de sortie (8) dirigées parallèlement au fond (7) du bassin d'immersion (1).
